# DEMANDE DE BREVET EUROPEEN

(11) **EP 1 801 311 A1**
(43) Date de publication de la demande: **27.06.2007**
(21) Numéro de dépôt: 05398010.8
(22) Date de dépôt: 21.12.2005
(51) Int. Cl.: E04F 15/14, E01C 11/14, E01C 11/12

(54) **Système de coffrage de dalles**

(71) Demandeur: MGSI- Acessorios Para Industrias, LDA, 3105-110 Pombal (PT)
(72) Inventeur: Lopes Goncalves, Virgilio David, 3105-110 Pombal (PT)
(74) Mandataire: Pereira da Cruz, Joao

(57) **Abrégé**

La présente invention se réfère à un système de coffrage de dalles, plus concrètement un système de coffrage de dalles qui utilise des règles de guidage avec une protection des bords des joints et un système de transfert de charges à travers des barres de transmission embouties dans les gants, caractérisé en ce qu'il se compose des éléments suivants:
- un profil métallique 4 avec une configuration en « J », qui délimite la zone de coffrage et qui s'appuie à son tour sur la barre de support 8 du niveleur, étant fixé par un limitateur 12 de ladite barre de support 8 ;
- une barre de transmission de charges 7 montée sur le profil 4 ;
- un niveleur 11 monté sur la barre de support 8 constitué d'une cheville couplée à la barre de transmission de charges 7, ledit niveleur pouvant faire lever l'ensemble profil 4/barre de transmission de charges 7; et
- des barres en acier calibré 1 qui sont soudées à une tige en zigzag en armature.

## Description

### Champ de l'invention

La présente invention se réfère à un système de coffrage de dalles, plus concrètement un système de coffrage de dalles qui utilise des règles de guidage avec une protection des bords des joints et un système de transfert de charges à travers des barres de transmission embouties dans les gants.

### État de la technique

Comme il est de la connaissance des hommes du métier, la formation des dalles continue à être un problème qui est difficile à résoudre. En effet, quand la surface à bétonner est grande, c'est-à-dire, des centaines de mètres carrés ou même des zones beaucoup plus grandes, il n'est pas possible de procéder au bétonnage de toute la surface en simultané. Ainsi, il est nécessaire de procéder au bétonnage de sections relativement petites afin de former une dalle continue et uniforme. Cependant, le bétonnage de dalles adjacentes ayant des hauteurs différentes présente des inconvénients graves qu'il est urgent de résoudre ou au moins minimiser. Ces problèmes incluent les suivants :
- formation d'éventuelles fissurations dans des lieux imprévus, provoquées par l'effondrement des parties de la base de support ou par les différents temps de cure du béton ;
- formation des joints ; et
- différences de niveau entre les joints.

L'irrégularité du niveau des joints constitue un problème très sensible en ce qui concerne les dalles dans certaines industries, par exemple l'industrie de la céramique blanche où le transport d'objets sur les chariots élévateurs peut provoquer des mouvements indésirables qui peuvent plus tard être difficiles à remédier.

Le déposant ne connaît aucun document de l'état de la technique qui évite les différences de niveau entre les dalles. Les technologies permettant de transférer de façon efficace les charges d'une dalle à une autre dalle adjacente à travers des barres de transmission appropriées ne sont pas connues non plus.

L'état de la technique inclut le brevet US 6195959 qui se réfère à un procédé pour le versement et la finition de dalles en béton d'une épaisseur prédéterminée. Les coffrages en béton sont disposés de manière à définir la périphérie de la dalle. Chaque coffrage a une paroi supérieure avec un renfoncement qui sert à fournir une zone d'appui pour une portion limitrophe étendue temporaire de la dalle, la portion limitrophe ayant une épaisseur inférieure à l'épaisseur prédéterminée de la dalle. Le béton est versé à l'intérieur de la zone définie par les coffrages jusqu'à une hauteur définie par le bord supérieur du coffrage. La portion limitrophe étendue temporaire est appuyée par la paroi supérieure avec un renfoncement. La finition de la dalle en béton est faite en travers de toute la surface supérieure de la dalle, en s'étendant vers l'extérieur au moins jusqu'à la portion la plus intérieure de la portion limitrophe étendue temporaire de la dalle. Après le durcissement du béton, les coffrages sont retirés avec la portion limitrophe étendue temporaire, par exemple en coupant le béton le long d'une surface verticale intérieure des coffrages de béton.

Ce document se réfère à un système de coffrage récupérable qui permet le nivellement de la dalle en cause. Cependant, ce système ne prévoit aucun nivellement entre les dalles adjacentes ni la formation de joints.

### Sommaire de l'invention

La présente invention a comme objectif fondamental un système de coffrage perdu qui permet de bétonner les dalles continues afin d'assurer le nivellement des joints après le durcissement du béton, ledit nivellement étant ajustable.

Un autre objectif de l'invention est de fournir un système qui assure le transfert de charges entre les dalles.

Un autre objectif de l'invention se réfère à la création d'une ligne pour le joint de rétraction.

Un autre objectif encore de l'invention se réfère à la protection des bords des joints des dalles.

D'autres objectifs et avantages apparaîtront plus clairement au long de la description qui suit, laquelle est basée sur les dessins joints en annexe pour faciliter la compréhension de l'invention.

### Brève description des dessins

Les dessins présentés en annexe n'ont aucun caractère limitatif. Dans les dessins :
Les figures 1, 2 et 3 montrent des vues en perspective de guides de coffrage représentant trois modes de réalisation de l'invention ;
La figure 4 montre une vue en coupe d'une règle de guidage selon l'invention ;
La figure 5 montre une vue en coupe d'une dalle qui a déjà été bétonnée.

### Description détaillée de l'invention

Comme il sera évident pour un homme du métier, pour bétonner des zones de grandes surfaces il est obligatoire de diviser la zone en cause en parcelles plus petites qui peuvent être bétonnées individuellement. Normalement, la surface maximale de bétonnage est d'environ 1.200 m² Afin de délimiter ces parcelles, il faut recourir à un système de coffrage qui utilise des profils spéciaux ou tout simplement des travées en bois d'une hauteur et d'une longueur appropriées.

Comme il peut être observé dans les figures, le système de coffrage de dalles qui fait l'objet de l'invention utilise essentiellement un profil métallique 4 avec une configuration en « J », qui délimite la zone de coffrage. La longueur de ce profil 4 peut être de 3 m. Le profil 4 s'appuie à son tour sur la barre de support 8 du niveleur et il est fixé par le limitateur 12. À son tour, la barre de support 8 du niveleur 11 est fixée au sol au moyen d'un système approprié, par exemple une petite tige qui est clouée au sol à travers le trou pratiqué dans la barre de support 8. Le profil 4 est traversé sensiblement au milieu de sa hauteur par la barre de transmission de charges 7. Cette barre 7 est positionnée le long du profil 4 à des distances prédéterminées. Pour les dalles d'une épaisseur à partir de 150 mm, sont normalement utilisées deux ou trois barres de transmission de charges 7 par mètre linéaire. La barre de transmission de charges 7 est dûment soudée au profil 4.

En haut du profil 4 sont montées deux barres 1 en acier calibré qui s'appuient sur le ressaut du profil 4 et sont fixées l'une à l'autre par une vis métallique 5 et un écrou plastique 2. Les barres 1 sont soudées à une tige 3 en zigzag de l'armature du coffrage afin de garantir leur fixation au béton.

La barre de transmission 7, d'un des côtés du profil 4, est revêtue d'une enveloppe genre cartouche 6, qui est dûment fixée au profil 4 à l'aide de boulon et écrou. Comme cette cartouche est de plastique, elle n'adhère pas au béton.

Tout comme il est représenté dans la figure 4, le niveleur 11, au moyen de sa cheville de nivellement reliée à un des côtés de la barre 7, peut faire lever l'ensemble profil 4/barre 7 de façon à définir et niveler la hauteur du coffrage. Le nivellement des barres 1 est fait au moyen des mouvements du niveleur 11, la hauteur du nivellement pouvant être d'environ 4 cm.

Après le positionnement du coffrage, le bétonnage commence, où le béton doit être dûment vibré afin de garantir l'absence d'espaces vides. À cet effet, les règles de vibration peuvent s'appuyer sur les barres 1.

Comme il a déjà été mentionné, la barre 7, d'un des côtés du profil 4, est revêtue d'une enveloppe genre cartouche 6, ce qui permet la possibilité d'avoir, après le bétonnage, une transmission de charges lors des contractions/dilatations du béton dû au fait que la cartouche 6 peut glisser le long d'une partie de la barre 7. De la même manière, dans la partie supérieure du système, les barres 1 en acier calibré peuvent se déplacer avec la contraction/dilatation du béton car la vis métallique est couplée à un écrou plastique 2 qui peut se desserrer et permettre le mouvement de la vis 5.

Les règles 1 susmentionnées permettent également d'éviter le serrage du béton étant donné qu'elles orientent les joints de dilatation. D'autre part, après la cure du béton, les règles 1 protègent les bords des dalles, ce qui réduit les travaux d'entretien postérieurs.

Les modes de réalisation représentés dans les figures 2 et 3 se réfèrent à des versions qui sont utilisées avec une jonction en « T » et des intersections de joints dans les quatre directions, respectivement les figures 2 et 3.

## Revendications

1. Système de coffrage de dalles, plus concrètement un système de coffrage de dalles qui utilise des règles de guidage avec une protection des bords des joints et un système de transfert de charges à travers des barres de transmission embouties dans les gants, **caractérisé en ce qu'**il se compose des éléments suivants :
- un profil métallique 4 avec une configuration en « J », qui délimite la zone de coffrage et qui s'appuie à son tour sur la barre de support 8 du niveleur, étant fixé par un limitateur 12 de ladite barre de support 8 ;
- une barre de transmission de charges 7 montée sur le profil 4 ;
- un niveleur 11 monté sur la barre de support 8 constitué d'une cheville couplée à la barre de transmission de charges 7, ledit niveleur pouvant faire lever l'ensemble profil 4/barre de transmission de charges 7 ; et
- des barres en acier calibré 1 qui sont soudées à une tige en zigzag en armature.

2. Système de coffrage de dalles, selon la revendication précédente, **caractérisé en ce que** la barre de support 8 du niveleur 11 est fixée au sol au moyen d'un système approprié, par exemple une petite tige qui est clouée au sol à travers le trou pratiqué dans ladite barre de support 8.

3. Système de coffrage de dalles, selon la revendication 1, **caractérisé en ce que** la barre de transmission de charges 7 est montée sensiblement au milieu de la hauteur du profil 4, étant soudée et positionnée le long du profil 4 à des distances prédéterminées.

4. Système de coffrage de dalles, selon les revendications 1 et 3, **caractérisé en ce que** pour les dalles d'une épaisseur à partir de 150 mm, sont normalement utilisées deux ou trois barres de transmission de charges 7 par mètre linéaire.

5. Système de coffrage de dalles, selon la revendication 1, **caractérisé en ce qu'**en haut du profil 4 sont montées deux barres en acier calibré 1 qui servent à orienter les joints de dilatation et après la cure du béton protègent les bords des joints des dalles.

6. Système de coffrage de dalles, selon la revendication 1, **caractérisé en ce que** les deux barres en acier calibré 1 sont fixées l'une à l'autre par une vis métallique 5 et un écrou plastique 2.

7. Système de coffrage de dalles, selon la revendication 1, **caractérisé en ce que** la barre de transmission de charges 7, d'un des côtés du profil 4, est revêtue d'une cartouche en plastique PVC qui permettra le mouvement de la barre 7 lorsqu'il y aura des contractions/dilatations.

8. Système de coffrage de dalles, selon la revendication 1, **caractérisé en ce que** le profil 4 et les barres en acier calibré 1 peuvent être disposées de manière à former un « T » ou s'intersecter dans les quatre directions respectivement.
